# EUROPÄISCHE PATENTSCHRIFT

(11) **EP 0 113 415 B1**
(45) Veröffentlichungstag und Bekanntmachung des Hinweises auf die Patenterteilung: **18.05.1988**
(21) Anmeldenummer: 83111697.5
(22) Anmeldetag: 23.11.1983
(51) Int. Cl.: A63C 9/20, A63C 9/082, A63C 9/081

(54) **Auslösende Langlaufbindung**
Safety binding for a touring ski
Fixation de sécurité pour ski de fond

(30) Priorität: 09.12.1982 DE 3245668
(43) Veröffentlichungstag der Anmeldung: 18.07.1984
(73) Patentinhaber: GEZE GmbH, D-7250 Leonberg (DE)
(72) Erfinder: Scheck, Georg, D-7250 Leonberg (DE); Bogner, Martin, D-7302 Ostfildern 2 (DE); Schmidt, Manfred, D-7032 Sindelfingen (DE); Kowatsch, Ulrich, D-7250 Leonberg 5 (DE)
(74) Vertreter: Dipl.-Phys.Dr. Manitz Dipl.-Ing. Finsterwald Dipl.-Ing. Grämkow Dipl.-Chem Dr. Heyn Dipl.Phys. Rotermund Morgan, B.Sc.(Phys)

(56) Entgegenhaltungen:
- EP-A- 0 091 530
- DE-A- 2 756 817
- DE-A- 2 849 359
- DE-U- 7 723 934
- DE-U- 8 105 315
- DE-U- 8 117 530
- FR-A- 772 393
- FR-A- 806 551
- FR-A- 2 439 602

## Beschreibung

Die Erfindung betrifft eine auslösende Langlaufbindung, welche ein Sohlenteil eines Langlaufschuhes nahe seines Zehenbereiches in Einspannlage skifest bzw. elastisch fixiert hält, den Absatz- bzw. Fersenbereich des Langlaufschuhes jedoch zum Abheben von der Skioberseite beim Lauf frei beweglich läßt und bei überhöhten, zwischen Langlaufschuh und Langlaufski auftretenden Kräften gegen den Widerstand einer einstellbaren Rastvorrichtung auslöst, wobei der Langlaufschuh um eine Skihochachse im Ballenbereich gegen den Widerstand der Rastvorrichtung schwenkbar gehalten ist, indem eine auf der Skioberseite um die Hochachse schwenkbare Platte mit einer Bindungsanordnung für das Sohlenteil an einem am Ski befestigten Rastenträger gegen den Rastwiderstand auslösbar gehalten ist.

Eine entsprechende Langlaufbindung, bei der der Skischuh beim Auslösen um eine Skihochachse im Ballenbereich schwenkt, ist Gegenstand der EP-A-0 091 530, für die jedoch Art. 54, Abs. 3 EPU gilt, so daß dieses Dokument hinsichtlich der Frage der erfinderischen Qualität des Gegenstandes der Erfindung keine Bedeutung hat.

Überraschenderweise hat sich herausgestellt, daß bei Langlaufbindungen, bei denen der Skischuh beim Auslösen um eine Skihochachse im Ballenbereich schwenkt, Fehlauslösungen vermieden werden können. Dies gilt auch, wenn zur Überwindung von Steigungen der sogenannte Grätschschritt verwendet wird, bei dem besonders hohe Kräfte auf die Bindung ausgeübt werden können.

Dies ist insofern überraschend, als die aus der DD-A-81 815 sowie der DE-A-2 907 364 bekannten Langlaufbindungen, bei denen der Skischuh im Falle der Auslösung um einen Drehpunkt im Zehenbereich bzw. vor der Schuhkappe schwenkt, Fehlauslösungen unerwünscht häufig auftreten, insbesondere an Steigungen.

Gleiches gilt auch für Bindungen gemäß dem DE-U-8 117 530, d. h. bei Langlaufbindungen, bei denen der Skischuh bei der Auslösung um eine Skihochachse im Absatzbereich dreht.

Abfahrtsbindungen werden völlig anders als Langlaufbindungen beansprucht, weil der Skischuh bei modernen Abfahrtsbindungen praktisch skifest und selbst bei veralteten Abfahrtsbindungen im Vergleich zu Langlaufbindungen mit äußerst begrenzter Beweglichkeit gehalten wird. Aus diesem Grunde ist es bei Abfahrtsbindungen weitestgehend unkritisch, wo die Skihochachse liegt, um die der Skischuh sich bei einer Auslösung dreht.

Dementsprechend sind hinsichtlich der Lage der Skihochachse, um die der Skischuh sich beim Auslösen dreht, sehr unterschiedliche Abfahrtsbindungen bekannt.

Dabei ist es gemäß der DE-A-2 849 359 sowie der FR-A-806 551 bei Abfahrtsbindungen auch bekannt, die genannte Achse in den Ballenbereich des Skischuhes zu legen. Gleichwohl wird damit noch keine Anregung gegeben, eine entsprechende Anordnung auch bei einer Langlaufbindung vorzunehmen.

Im übrigen können der DE-A-2 849 359 sowie der FR-A-806 551 auch im Hinblick auf die zweckmäßige Ausgestaltung der Rastvorrichtungen von auslösenden Langlaufbindungen keine Anregungen entnommen werden.

Nach der DE-A-2 849 359 ruht der Skischuh auf einer Sohlenplatte, welche im Ballenbereich um eine Skihochachse und im Zehenbereich um eine Querachse schwenkbar mit dem Ski und im Absatzbereich gelenkig mit einem Fersenhalter verbunden ist, der seinerseits wiederum gelenkig mit dem Ski verbunden und in seiner die Sohlenplatte in Parallellage zur Skilängsachse haltenden Stellung verrastbar ist. Eine entsprechende Konstruktion ist für Langlaufbindungen offensichtlich nicht möglich.

Nach der FR-A-806 551 ist eine unter dem Ballen- und Zehenbereich des Skischuhes erstreckte Platte mittels eines im Ballenbereich angeordneten skifesten Zapfens um eine den Zapfen durchsetzende Skihochachse schwenkbar angeordnet. Diese Platte trägt die Sohlenränder des Skischuhes im Zehenbereich umgreifende Seitenteile, welche entsprechend der Schuhform in Draufsicht keilförmig mit zur Skispitze hin weisender Keilspitze angeordnet sind. Der in Skilängsrichtung vordere Rand der Platte untergreift ein skifestes plattenartiges Teil, so daß die Platte vertikal im wesentlichen unbeweglich am Ski festgehalten ist. Am vorderen Rand der Platte ist eine Rastaussparung angeordnet, in die ein durch Feder beaufschlagter Rasthebel mit seiner Rastspitze eingreift, wenn die Platte ihre Normallage einnimmt.

Bei dieser bekannten Bindungskonstruktion wird der Rasthebel auch nach Auslösung, d. h. nach Schwenkung der Platte um die Skihochachse im Ballenbereich sowie Entrastung immer von der vollen Federkraft beaufschlagt, so daß die Rückstellung in die verrastete Lage erschwert sein kann.

Aus dem DE-U-8 105 315 ist eine nichtauslösende Langlaufbindung bekannt, bei der ein Sohlenteil des Langlaufschuhes vor der Schuhkappe in Einspannlage mittels eines das genannte Sohlenteil von oben übergreifenden Niederhalters festgehalten wird, welcher mittels einer Öffnungsfeder beaufschlagt ist, die den Niederhalter aus der das Sohlenteil in Einspannlage festhaltenden, verriegelbaren Einspannstellung in eine das Sohlenteil freigebende Öffnungsstellung zu drängen sucht.

Aufgabe der Erfindung ist es nun, eine auslösende Langlaufbindung der eingangs angegebenen Art dahingehend zu verbessern, daß einerseits eine besonders einfache Konstruktion und andererseits eine einfache Handhabung gegeben sind, wobei die Bindung insbesondere nach einer Auslösung ohne unzumutbar hohen Kraftaufwand in die Rastlage zurückgestellt werden kann.

Diese Aufgabe wird dadurch gelöst, daß der Rastenträger in Richtung der Skispitze vor der Hochachse angeordnet ist und eine am Rastenträger mit Abstand von der Hochachse angeordnete Auslösekulisse mit einem plattenseitigen Rasthebel zusammenwirkt, und daß eine den Rasthebel gegen die Auslösekulisse spannende Feder als Öffnungsfeder eines Niederhalters angeordnet ist, welcher in seiner gegen die Kraft der Feder auf das Sohlenteil niedergedrückten, verriegelbaren Einspannstellung die Einspannlage sichert.

Da die Öffnungsfeder des Niederhalters erfindungsgemäß auch die Rastfeder bildet, wird der Rasthebel zwangsläufig entlastet, wenn der Niederhalter entriegelt wird und in seine Öffnungsstellung ausweichen kann. Dementsprechend läßt sich die schwenkbare Platte nach Auslösung der Bindung mit besonders geringem Kraftaufwand in die Rastlage bringen, wenn zuvor der Niederhalter geöffnet wird.

Durch die Doppelfunktion der Feder wird darüber hinaus eine einfache und - für Langlaufbindungen besonders wichtig - gewichtssparende Konstruktion gewährleistet, weil eine zweite Feder, gesonderte Widerlager für zwei Federn sowie Raum zur Unterbringung einer zweiten Feder gespart werden. Gegenüber herkömmlichen, nichtauslösenden Langlaufbindungen braucht also nur eine allenfalls geringe Gewichtserhöhung in Kauf genommen zu werden. Dieser in der Praxis völlig vernachlässigbaren Gewichtserhöhung steht gegenüber nichtauslösenden Langlaufbindungen eine ganz erheblich erhöhte Sicherheit gegenüber.

Bei einer konstruktiv besonders vorteilhaften Ausgestaltung der Erfindung ist die Platte an einem dieselbe mit Schwenkbarkeit bezüglich der Hochachse lagernden Zapfen auslösbar gehalten, so daß sich nach einer Sicherheitsauslösung die Bindungsanordnung und die Platte gemeinsam mit dem damit verbundenen Langlaufschuh vom Ski trennen können. Da nach Trennung der Platte vom Ski die Schwenkbarkeit des Rasthebels nicht mehr durch die Auslösekulisse begrenzt werden kann, führt der Rasthebel unter der Belastung der ihn beaufschlagenden Feder eine zusätzliche Schwenkung aus, welche ihrerseits zu einer Verminderung der auf den Niederhalter einwirkenden Federkraft führt. Damit werden die Riegel- bzw. Rastorgane des Niederhalters entsprechend entlastet, so daß der Niederhalter mit vermindertem Kraftaufwand entriegelt werden kann.

Eine Sicherheit gegen Verletzungen, hervorgerufen durch Störkräfte, ist jedoch auch dann gegeben, wenn die Platte nach einer Sicherheitsauslösung an dem skifesten Zapfen und damit mit dem Ski verbunden bleibt. In diesem Falle übernimmt die Platte die Funktion eines Fangelementes, welches den Ski gegen unkontrolliertes Fortgleiten sichert.

Zur Anpassung an unterschiedliche Schuhgrößen bzw. zur Veränderung des Rastwiderstandes können an der Platte bzw. einer daran angeordneten Verlängerung mehrere Ausnehmungen zur Aufnahme eines skifesten Zapfens und damit zur Bestimmung der Hochachse, um die der Skischuh beim Auslösen schwenkt, angeordnet sein.

Zur besseren Führung des Langlaufschuhes am Ski können auf der Platte bzw. damit verbundenen Teilen Seitenführungselemente in Form von Zapfen, Stiften oder Keilen od. dgl. angeordnet sein, welche in komplementär ausgebildete Ausnehmungen an der Schuhsohle eingreifen.

Des weiteren ist zweckmäßig, wenn an der Platte angeordnete vordere bzw. hintere C-förmige Bereiche in Skilängsrichtung nach vorne bzw. hinten abstehende Randbereiche des Rastenträgers umgreifen, um die Platte gegen Vertikalbewegungen relativ zum Ski zu sichern. Die genannten Randbereiche sind dabei vorzugsweise kreisbogenförmig mit in die Hochachse fallendem Bogenzentrum angeordnet, d. h. das Zentrum des Kreisbogens fällt mit der Hochachse zusammen, um die der Skischuh beim Auslösen schwenkt.

Um nach einer Auslösung der erfindungsgemäßen Bindung die erneute Verrastung noch weiter zu vereinfachen, kann die Auslösekulisse, welche in Skilängsrichtung gesehen V-förmig ausgebildet ist, mit nach außen abfallenden Auflaufschrägen versehen sein.

Durch die Merkmale der Ansprüche 15 und 16 wird eine besonders kompakte und kostensparende Konstruktion erzielt.

Nachfolgend wir ein bevorzugtes Ausführungsbeispiel der Erfindung anhand der Figuren erläutert.

Dabei zeigen:
Figur 1 eine Draufsicht auf die erfindungsgemäße Langlaufbindung und
Figur 2 eine teilweise geschnittene Seitenansicht der Langlaufbindung gemäß Fig. 1 mit eingespanntem Langlaufschuh.

Die Sicherheitslanglaufbindung nach den Figuren 1 und 2 umfaßt eine auf der Oberseite des Skis 1 angeordnete Platte 2, welche eine Bindungsanordnung 3 prinzipiell beliebiger Art trägt. Im dargestellten Beispiel besteht die Bindungsanordnung im wesentlichen aus einer Grundplatte 4 mit vorderen und hinteren C-förmig umgebogenen Bereichen 5 und 6, welche einen skifest angeordneten, plattenförmigen Rastenträger 7 umfassen, sowie die Schuhsohle 8 seitlich abstützenden Zehenbacken 9, 9' und die Schuhsohle 8 in Skilängsrichtung sichernden Zapfen 10 und letztlich einen, die Schuhsohle 8 gegen Abheben sichernden Niederhalter 11.

Der Niederhalter 11 ist als plattenförmiges Teil ausgebildet und auf einer zwischen den Zehenbacken 9, 9' in Skiquerrichtung angeordneten Welle 12 schwenkgelagert. Der Niederhalter 11 läßt sich mittels eines oberhalb desselben ebenfalls zwischen den Zehenbacken 9, 9' schwenkgelagerten Spannhebels 13 aus einer hochgestellten Freigabestellung gegen die Kraft einer Feder 14 in die dargestellte Einspannstellung niederdrücken.

Diese Feder 14 hat nicht nur die Funktion einer Öffnungsfeder für den Niederhalter 11, sondern auch die Funktion einer Auslösefeder für die Bindungsanordnung gegenüber dem Rastenträger 7. Sie ist daher als ein- oder zweiteilige Schraubenfeder ausgebildet, deren voneinander entfernte Enden 15 sich von unten her gegen den Niederhalter 11 legen und deren innere Enden 16 einen auf der Welle 12 gelagerten Rasthebel 17 beaufschlagen, welcher mit einer Auslösekulisse 18 am Rastenträger 7 zusammenwirkt.

Die Auslöskulisse 18 ist in Skilängsrichtung gesehen V-förmig gestaltet und ist in Abstimmung mit der Feder 14 so ausgebildet, daß in der dargestellten Einspannlage eine sichere Zentrierung der Bindungsanordnung und während des Auslösens eine ausreichende Seitenelastizität erreicht, sowie durch flache Auflaufschrägen das Wiedereinrasten der Bindungsanordnung nach einer Auslösung erleichtert wird.

Durch die Kombinationsfunktion der Feder 14 wird in Freigabestellung des Niederhalters 11 ein zusätzlicher Vorteil erreicht, indem auch die Beaufschlagung des Rasthebels 17 und somit die Rastkraft verringert wird, so daß sich die Bindungsanordnung gemeinsam mit der Platte 2 gegebenenfalls ohne größeren Kraftaufwand manuell vom Rastenträger 7 trennen läßt, was umgekehrt auch beim Wiedereinrasten zu der gewünschten Erleichterung führt.

Die Platte 2 weist eine Verlängerung 19 auf, welche entweder als gesondertes Bauteil aus elastischem Kunststoffmaterial mit der Grundplatte 4 fest verbunden oder als integrierter Bestandteil derselben ausgebildet ist. In der Verlängerung 19 ist eine Ausnehmung 20 vorgesehen, in die ein skifester Zapfen 21 eingreift. Dieser Zapfen 21 dient als Drehpunkt der dargestellten Sicherheitslanglaufbindung und bestimmt durch seinen Hebelarm a zum Eingriffspunkt des Rasthebels 17 in die Auslösekulisse 18 das Auslösemoment.

Zur Anpassung an unterschiedliche Schuhgrößen und/oder an unterschiedliche Auslösewerte sind noch weitere Ausnehmungen 20' und 20" in der Verlängerung 19 vorgesehen. Wird zum Beispiel ein kleinerer Auslösewert, meist in Verbindung mit einem kleineren Schuh gewünscht, so schraubt man den Zapfen 21 so weit nach vorn, daß er in die vordere Ausnehmung 20' eingreift, wodurch sich der Hebelarm a verkleinert, was bei gleichbleibender Federkraft zur gewünschten Auslösewertreduzierung führt. Selbstverständlich können mehr Ausnehmungen als dargestellt vorgesehen werden.

Zur besseren seitlichen Zentrierung des Schuhes können Kegel, Keile oder ähnliche Seitenführungsmittel 22 an der Verlängerung 19 angeordnet sein, welche in komplementär ausgebildete Ausnehmungen in der Schuhsohle eingreifen.

Wesentlich für eine sichere Funktion der erfindungsgemäßen Lösung ist nun, daß die schwenkbare Lagerung der Bindungsanordnung um die Skihochachse H am Zapfen 21 im Ballenbereich B erfolgt. Mit Ballenbereich B ist der hinter den Zehen liegende Bereich gemeint, in dem der Fußballen wesentliche Kräfte auf den Langlaufski überträgt. Dies ist insbesondere beim Abheben der Ferse und beim Grätschen bzw. Bergaufgrätschen der Fall.

Treten in der dargestellten Einspann- bzw. Abfahrtsstellung unerwünscht hohe Torsionsmomente bezüglich der Hochachse H auf, so führt der Langlaufschuh bezüglich dieser Achse zusammen mit der Platte 2 und der daran angeordneten Bindungsanordnung eine Schwenkbewegung aus, bis die Platte 2 aus dem sie führenden Rastenträger 7 freikommt und zusammen mit dem Langlaufschuh vom Ski 1 getrennt wird. Dabei ist, wie dargestellt, ein vollständiges Lösen auch vom Zapfen 21 möglich. Es ist aber auch im Rahmen der Erfindung denkbar, daß die Platte 2 nach einer Auslösung am Zapfen 21 verbunden bleibt und somit die Funktion eines Fangelementes ausübt. Im Falle einer vollständigen Trennung von Bindungsanordnung, Platte, Schuh einerseits und Ski andererseits, sollte ein geeignetes Fangelement, wie z. B. Fangseil oder Skibremse vorgesehen werden, um ein Verlieren der Ski zu verhindern.

Treten dagegen seitliche Störkräfte im Ballenbereich B bzw. in Höhe der Hochachse H auf, erzeugen dieselben im Gegensatz zur zuvor geschilderten Situation kein Drehmoment bezüglich dieser Achse und können damit nicht zu einer unerwünschten Auslösung der Bindung führen.

Voraussetzung für eine Schwenkbarkeit der Platte 2 um die Hochachse H ist auch, daß die Randbereiche 23, 23' des Rastenträgers 7, - vorzugsweise mit einem Radius um die Hochachse H - kreisbogenförmig ausgebildet sind. Bei einer Schwenkbewegung wird daher die Auslösekraft allein durch die Rastkraft des durch die Feder 14 in die Auslösekulisse 18 beaufschlagten Rasthebels 17 sowie den Hebelarm a bestimmt, was ein exaktes und gut reproduzierbares Auslöseverhalten gewährleistet.

Durch die Anordnung der Auslösekulisse 18 oberhalb des Rastenträgers 7 ergibt sich ein Vorteil bezüglich der Montage und Abstimmung von Rastenträger 7 und Platte 2, da geringfügige Montageungenauigkeiten keinen wesentlichen Einfluß auf das Auslöseverhalten ausüben.

## Patentansprüche

1. Auslösende Langlaufbindung, welche ein Sohlenteil eines Langlaufschuhes nahe seines Zehenbereiches in Einspannlage skifest bzw. elastisch fixiert hält, den Absatz- bzw. Fersenbereich des Langlaufschuhes jedoch zum Abheben von der Skioberseite beim Lauf frei beweglich läßt und bei überhöhten, zwischen Langlaufschuh und Langlaufski (1) auftretenden Kräften gegen den Widerstand einer einstellbaren Rastvorrichtung (14, 17, 18) auslöst, wobei der Langlaufschuh um eine Skihochachse (H) im Ballenbereich (B) gegen den Widerstand der Rastvorrichtung (14,17,18) schwenkbar gehalten ist, indem eine auf der Skioberseite um die Hochachse (H) schwenkbare Platte (2) mit einer Bindungsanordnung (3) für das Sohlenteil an einem am Ski (1) befestigten Rastenträger (7) gegen den Rastwiderstand auslösbar gehalten ist,
dadurch gekennzeichnet,
daß der Rastenträger (7) in Richtung der Skispitze vor der Hochachse (H) angeordnet ist und eine am Rastenträger (7) mit Abstand von der Hochachse (H) angeordnete Auslösekulisse (18) mit einem plattenseitigen Rasthebel (17) zusammenwirkt, und
daß eine den Rasthebel (17) gegen die Auslösekulisse (18) spannende Feder (14) als Öffnungsfeder eines Niederhalters (11) angeordnet ist, welcher in seiner gegen die Kraft der Feder (14) auf das Sohlenteil niedergedrückten, verriegelbaren Einspannstellung die Einspannlage sichert.

2. Langlaufbindung nach Anspruch 1, dadurch gekennzeichnet, daß die Platte (2) an einem dieselbe mit Schwenkbarkeit bezüglich der Hochachse (H) lagernden Zapfen (21) auslösbar gehalten ist.

3. Langlaufbindung nach einem der Ansprüche 1 und 2, dadurch gekennzeichnet, daß die Platte (2) durch eine Grundplatte (4) und eine daran angeordnete Verlängerung (19) gebildet ist.

4. Langlaufbindung nach Anspruch 3, dadurch gekennzeichnet, daß die Grundplatte (4) und die Verlängerung (19) einstückig ausgebildet sind.

5. Langlaufbindung nach einem der Ansprüche 3 und 4, dadurch gekennzeichnet, daß zumindest die Verlängerung (19) aus einem elastischen Kunststoff besteht.

6. Langlaufbindung nach einem der Ansprüche 2 bis 5, dadurch gekennzeichnet, daß die Platte (2), die Grundplatte (4) bzw. die Verlängerung (19) eine Ausnehmung (20) für den Zapfen (21) aufweisen.

7. Langlaufbindung nach einem der Ansprüche 1 bis 6, dadurch gekennzeichnet, daß an der Platte (2), der Grundplatte (4) bzw. der Verlängerung (19) mehrere Ausnehmungen (20, 20', 20") zur Aufnahme eines skifesten, in der Hochachse (H) angeordneten Zapfens (21) vorgesehen sind.

8. Langlaufbindung nach einem der Ansprüche 2 bis 7, dadurch gekennzeichnet, daß die Platte (2), die Grundplatte (4) bzw. die Verlängerung (19) an der Hochachse (H) bzw. am Zapfen (21) gegen Abheben gesichert sind.

9. Langlaufbindung nach einem der Ansprüche 3 bis 8, dadurch gekennzeichnet, daß auf der Verlängerung (19) Seitenführungselemente (22) in Form von Stiften, Zapfen, Keilen od.dgl. angeordnet sind, welche in komplementär ausgebildete Ausnehmungen in der Sohle des Langlaufschuhes eingreifen.

10. Langlaufbindung nach einem der Ansprüche 1 bis 9, dadurch gekennzeichnet, daß an der Platte (2), der Grundplatte (4) bzw. der Verlängerung (19) angeordnete vordere bzw. hintere C-förmige Bereiche (5, 6) in Skilängsrichtung nach vorne bzw. hinten abstehende Randbereiche (23, 23') des Rastenträgers (7) umgreifen.

11. Langlaufbindung nach Anspruch 10, dadurch gekennzeichnet, daß die Randbereiche (23, 23') kreisbogenförmig mit in die Hochachse (H) fallendem Bogenzentrum angeordnet sind.

12. Langlaufbindung nach einem der Ansprüche 1 bis 11, dadurch gekennzeichnet, daß die Auslösekulisse (18) auf der Oberseite des Rastenträgers (7) angeordnet ist.

13. Langlaufbindung nach Anspruch 12, dadurch gekennzeichnet, daß die Auslösekulisse (18), in Skilängsrichtung gesehen, V-förmig ausgebildet und mit nach außen abfallenden Auflaufschrägen versehen ist.

14. Langlaufbindung nach einem der Ansprüche 1 bis 13, dadurch gekennzeichnet, daß als Feder (14) eine Schraubenfeder mit gegeneinander unter Schwenkung relativ zur Schraubenachse federbaren Schenkeln (15, 16) angeordnet ist, welche den Rasthebel (17) bzw. den Niederhalter (11) beaufschlagen.

15. Langlaufbindung nach Anspruch 14, dadurch gekennzeichnet, daß der Rasthebel (17) und der Niederhalter (11) sowie die Feder (14) auf einer gemeinsamen, an der Platte (2) angeordneten Welle (12) gelagert sind.

16. Langlaufbindung nach Anspruch 15, dadurch gekennzeichnet, daß die Welle (12) zwischen zwei Zehenbacken (9, 9') der Bindungsanordnung (3) auf der Platte (2) angeordnet ist.

## Claims

1. Cross-country ski binding with safety release which holds a sole part of a cross-country ski shoe near its toe region in a clamped position fixed or resiliently fixed to the ski, but leaves the heel region freely movable to lift from the upper side of the ski during skiing, and which releases against the resistance of an adjustable latch device (14,17,18) on the occurrence of excessive forces between cross-country ski shoe and cross-country ski (1), with the cross-country ski shoe being held so that it is pivotable about a vertical axis (H) of the ski in the ball region (B) against the resistance of the latch device (14, 17, 18) in that a plate (2) with a binding arrangement (3) for the sole part and pivotable on the upper side of the ski about the vertical axis (H) is releasably held, against the latch resistance, on a latch carrier (7) secured to the ski (1) characterised in that the latch carrier (7) is arranged in front of the vertical axis (H) in the direction of the tip of the ski, and a release cam track (18) arranged on the latch carrier (7) spaced from the vertical axis (H) cooperates with a plate-side latch lever (17); and in that a spring (14) which clamps the latch lever (17) against the release cam track (18) is arranged as the opening spring of a sole clamp (11) which, in its latchable clamping position in which it is depressed against the force of the spring (14) onto the sole part, secures the clamped position.

2. Cross-country ski binding in accordance with claim 1, characterized in that the plate (2) is releasably held on a spigot (21) which journals the plate so that it is pivotable relative to the vertical axis (H).

3. Cross-country ski binding in accordance with one of the claims 1 and 2, characterised in that the plate (2) is formed by a base plate (4) and an extension (19) arranged thereon.

4. Cross-country ski bindung in accordance with claim 3, characterised in that the base plate (4) and the extension (9) are of one piece construction.

5. Cross-country ski binding in accordance with one of the claims 3 and 4, characterised in that at least the extension (19) consists of a resilient plastic.

6. Cross-country ski binding in accordance with one of the claims 2 to 5, characterised in that the plate (2), the base plate (4) and/or the extension (19) have a recess (20) for the spigot (21).

7. Cross-country ski binding in accordance with one of the claims 1 to 6, characterised in that several cut-outs (20, 20', 20") for accommodating a spigot (21) fixed to the ski and arranged at the vertical axis (H) are provided on the plate (2), the base plate (4) and/or the extension (19).

8. Cross-country ski binding in accordance with one of the claims 2 to 7, characterised in that the plate (2), the base plate (4) and/or the extension (19) are secured against lifting at the vertical axis (H) or at the spigot (21).

9. Cross-country ski binding in accordance with one of the claims 3 to 8, characterised in that lateral guiding elements (22) in the form of pins, spigots, wedges or the like are arranged on the extension (19) and engage in recesses of complementary shape in the sole of the cross-country ski shoe.

10. Cross-country ski binding in accordance with one of the claims 1 to 9, characterised in that front or rear C-shaped regions (5, 6) arranged on the plate (2), on the base plate (4) and/or on the extension (19) engage in the longitudinal direction of the ski around forwardly or rearwardly projecting edge regions (23, 23') of the latch carrier (7).

11. Cross-country ski binding in accordance with claim 10, characterised in that the edge regions (23, 23') are of circular arc shape with an arc center coincident with the vertical axis (H).

12. Cross-country ski binding in accordance with one of the claims 1 to 11, characterised in that the release cam track (18) is arranged on the upper side of the latch carrier (7).

13. Cross-country ski binding in accordance with claim 12, characterised in that the release cam track (18), as seen in the longitudinal direction of the ski, is V-shaped and provided with run-up ramps which drop off towards the outside.

14. Cross-country ski binding in accordance with one of the claims 1 to 13, characterised in that a coil spring with limbs (15,16) which are resiliently mutually displaceable with pivoting relative to the coil axis is provided as the spring (14), with the limbs acting on the latch lever (17) and the sole clamp (11) respectively.

15. Cross-country ski binding in accordance with claim 14, characterised in that the latch lever (17) and the sole clamp (11), and also the spring (14), are journalled on a common shaft (12) arranged on the plate (2).

16. Cross-country ski binding in accordance with claim 15, characterised in that the shaft (12) is arranged between two toe cheeks (9, 9') of the binding arrangement (3) on the plate (2).

## Revendications

1. Fixation pour ski de fond à déclenchement de sécurité, qui maintient fixe par rapport au ski, ou qui fixe élastiquement, en position de bridage une portion de la semelle d'une chaussure de ski de fond près de la zone des orteils, qui toutefois laisse libre de se déplacer pendant la course la zone du talon de la chaussure de ski de fond pour décoller de la face supérieure du ski et qui, en cas d'apparition de forces excessives entre la chaussure de ski de fond et le ski de fond (1), déclenche en agissant contre la résistance d'un dispositif de crantage (14, 17, 18), étant précisé que la chaussure de ski de fond est maintenue avec possibilité de pivoter autour d'un axe vertical (H) situé dans la région de l'éminence du gros orteil (9), en agissant contre la résistance du dispositif de crantage (14, 17, 18), du fait qu'une plaque (2), qui peut pivoter autour de l'axe vertical (H) sur la surface supérieure du ski et qui présente un dispositif de fixation (3) pour la portion de la semelle est maintenue, avec possibilité de déclencher en agissant contre la résistance de crantage, contre un porte-crans- d'arrêt (7) fixé au ski (1),
caractérisée
en ce que le porte-crans-d'arrêt (7) est disposé, dans la direction de la pointe du ski, en avant de l'axe vertical (H), et une coulisse de déclenchement (18), disposée sur le porte-crans- d'arrêt (7) à une certaine distance de l'axe vertical (H), coopère avec un levier de crantage (17) relié à la plaque, et
en ce qu'un ressort (14) qui contraint le levier de crantage (17) en direction de la coulisse de déclenchement (18) est disposé sous forme de ressort d'ouverture d'un serre-flan (11) qui verrouille la pièce de bridage dans sa position de bridage verrouillable, repoussée vers le bas sur la portion de la semelle, en agissant contre la force du ressort (14).

2. Fixation pour ski de fond selon la revendication 1, caractérisée en ce que la plaque (2) est maintenue, de façon amovible, par un téton (21) qui lui sert de portée avec possibilité de pivoter par rapport à l'axe vertical (H).

3. Fixation pour ski de fond selon l'une des revendications 1 et 2, caractérisée en ce que la plaque (2) est formée par une plaque de base (4) et par un prolongement (19) disposé sur cette plaque.

4. Fixation pour ski de fond selon la revendication 3, caractérisée en ce que la plaque de base (4) et le prolongement (19) sont conçus d'une seule pièce.

5. Fixation pour ski de fond selon l'une des revendications 3 et 4, caractérisée en ce qu'au moins le prolongement (19) est constitué d'un matériau élastique.

6. Fixation pour ski de fond selon l'une des revendications 2 à 5, caractérisée en ce que la plaque (2), la plaque de base (4) ou le prolongement (19) présentent un évidement (20) pour le téton (21).

7. Fixation pour ski de fond selon l'une des revendications 1 à 6, caractérisée en ce que sur la plaque (2), la plaque de base (4) ou le prolongement (19) sont prévus plusieurs évidements (20, 20', 20") pour recevoir un téton (21) disposé, fixe par rapport au ski, sur l'axe vertical (H).

8. Fixation pour ski de fond selon l'une des revendications 2 à 7, caractérisée en ce que la plaque (2), la plaque de base (4) et le prolongement (19) sont verrouillés à l'égard d'un soulèvement à l'endroit de l'axe vertical (H) ou du téton (21).

9. Fixation pour ski de fond selon l'une des revendications 3 à 8, caractérisée en ce que sur le prolongement (19) sont disposés, sous forme de broches, tétons, picots ou analogues, des éléments de guidage latéral (22) qui viennent en prise dans des évidements, conçus complémentaires, de la semelle de la chaussure de ski de fond.

10. Fixation pour ski de fond selon l'une des revendications 1 à 9, caractérisée en ce que des zones (5, 6) en forme de C, disposées, respectivement, à l'avant et à l'arrière, sur la plaque (2), la plaque de base (4) ou le prolongement (19), viennent saisir des zones de bordure (23, 23'), qui dépassent respectivement vers l'avant et vers l'arrière, dans la direction longitudinale du ski, du porte-crans-d'arrêt (7).

11. Fixation pour ski de fond selon la revendication 10, caractérisée en ce que les zones de bordure (23, 23') sont disposées en forme d'arc de cercle, le centre de l'arc tombant sur l'axe vertical (H).

12. Fixation pour ski de fond selon l'une des revendications 1 à 11, caractérisée en ce que la coulisse de déclenchement (18) est disposée sur la face supérieure du porte-crans-d'arrêt (7).

13. Fixation pour ski de fond selon la revendication 12, caractérisée en ce que la coulisse de déclenchement (18), vue dans la direction longitudinale du ski, à la forme d'un V, et en ce qu'elle présente des zones inclinées d'approche qui vont en pente descendante vers l'extérieur.

14. Fixation pour ski de fond selon l'une des revendications 1 à 13, caractérisée en ce que comme ressort (14) est prévu un ressort hélicoïdal dont les branches (15,16) peuvent exercer une action de ressort en sens opposé l'une de l'autre, avec pivotement par rapport à l'axe de l'hélice et contraignent le levier de crantage (17) et le serre-flan (11).

15. Fixation pour ski de fond selon la revendication 14, caractérisée en ce que le levier de crantage (17) et le serre-flan (11), ainsi que le ressort (14), ont leur portée sur un axe commun (12) rattaché à la plaque (2).

16. Fixation pour ski de fond selon la revendication 15, caractérisée en ce que l'axe (12) est disposé entre deux mâchoires pour orteils (9, 9') du dispositif de fixation (3) sur la plaque (2).
